# EUROPÄISCHE PATENTSCHRIFT

(11) **EP 0 324 371 B1**
(45) Veröffentlichungstag und Bekanntmachung des Hinweises auf die Patenterteilung: **15.03.1995**
(21) Anmeldenummer: 89100116.6
(22) Anmeldetag: 05.01.1989
(51) Int. Cl.: F42B 3/16

(54) **Zündelement, vorzugsweise mit langer Verzögerungszeit**
Initiator having a long delay
Initiateur, de préférence à retard de longue durée

(30) Priorität: 09.01.1988 DE 3800455
(43) Veröffentlichungstag der Anmeldung: 19.07.1989
(73) Patentinhaber: Dynamit Nobel Aktiengesellschaft, 53839 Troisdorf (DE)
(72) Erfinder: Grommes, Peter-Josef, D-5210 Troisdorf (DE); Faber, Günther, D-5200 Siegburg (DE); Florin, Hans, Dr. Dipl.-Phys., D-5210 Troisdorf (DE); Röh, Peter, Dipl.-Phys., D-5210 Troisdorf (DE)

(56) Entgegenhaltungen:
- FR-A- 1 400 588
- FR-A- 1 576 201
- FR-A- 2 046 583
- GB-A- 933 742
- US-A- 3 945 323
- US-A- 4 005 659

## Beschreibung

Die Erfindung richtet sich auf ein Verfahren zur Herstellung eines Zündelementes entsprechend dem Oberbegriff des Anspruchs 1 und auf das zugehörige Zündelement.

Ein Zündelement mit einer Verzögerungsstrecke hat die Aufgabe, die bei der Auslösung eines Zündmittels entstehende pyrotechnische Reaktion so zu verstärkten, daß sie nach einer Verzögerungszeit zur sicheren Zündung oder Anzündung einer Hauptladung führt.

Ein Zündelement ist aus mehreren, hintereinander angeordneten pyrotechnischen Sätzen aufgebaut. Das hochempfindliche aber schwache Auslösen eines Anzündsatzes soll nach einer vorgegebenen Zeit zum sicheren Anzünden einer relativ trägen Hauptladung benutzt werden. Die Schwachstellen eines Zündelementes, an denen das Durchlaufen der Reaktionszone gestört oder unterbrochen werden kann, sind die Flächen, wo pyrotechnische Sätze mit unterschiedlichen physikalischen und chemischen Eigenschaften aneinanderstoßen. An solchen Trennflächen reißt der Reaktionsprozeß vor allem dann ab, wenn das Fortschreiten der Reaktion noch durch weitere Bedingungen erschwert ist, wie beispielsweise durch eine sehr hohe Rotation des Zündelementes, durch tiefe Temperaturen, durch Vibrationen, Stöße, Schocks u. dgl.

Auch die Forderung langer Verzögerungszeiten geht normalerweise einher mit einer Abnahme der Zuverlässigkeit, weil die dafür geeigneten Verzögerungssätze eine solche chemische Zusammensetzung haben, daß nur bei einer optimalen Reaktionseinleitung in der Verzögerungsstrecke die gewünschte langsame Weiterleitung sicher erfolgt.

Aus der GB-A-933 742 ist ein Zündelement bekannt, das in seinem Aufbau dem im Oberbegriff des Anspruchs 1 angeführten Zündelement entspricht. Bei dem bekannten Zündelement werden die Sätze vom hinteren Ende der Hülse in diese eingebracht, d.h. zuerst werden die den detonativen oder flammgebenden Ausgang bestimmenden Sätze eingebracht, dann der Verzögerungssatz und zum Schluß der Anzündsatz mit darin angeordneter Zündbrücke. Das bedeutet aber, daß bei der Herstellung der Preßdruck für die aufeinanderfolgenden Sätze zum hinteren Ende abnehmen muß oder höchstens gleich sein kann. Im übrigen ist bei diesem bekannten Zündelement der Anzündsatz überhaupt nicht innerhalb der Hülse verpreßbar, da er die Zündbrücke enthält. Vielmehr wird er als vorgefertigtes Bauteil, als sogenannte "Zündpille", als letzes zusammen mit dem Verschlußstopfen für die Hülse in diese eingesetzt. Eine derart ausgebildete Trennfläche zwischen Anzünd- und Verzögerungssatz genügt aber nicht den vorstehend genannten Anforderungen.

In der US-A-4 005 659 ist eine Zündeinrichtung beschrieben, bei der die einzelnen Sätze gleichfalls vom hinteren Ende der Hülse her in diese eingebracht werden, was mit den gleichen Nachteilen wie bei dem Zündelement gemäß der GB-A-933 742 verbunden ist. Im übrigen weist diese Zündeinrichtung keinen am Übertragungssatz anliegenden Anzündsatz auf, sondern eine Zündmischung und eine Heißpartikelmischung, die in eine separate gut wärmeleitende Metallhülse eingebracht sind. Diese Metallhülse ist ihrerseits dann in den Übertragungssatz eingesetzt und von diesem auf ihrer Mantelfläche umgeben, so daß bei der Zündung ein guter Wärmeübergang von der "rotglühenden" Metallhülse auf den Übertragungssatz erreicht wird.

In der US-A-3 945 323 ist weiterhin eine Aufschlag- und Selbstzerstörungs-Zündeinrichtung beschrieben, die einen Anzünder und eine im Abstand davon angeordnete Verzögerungseinrichtung aufweist. Die letzte besteht aus einer separaten Hülse, in welcher der eigentliche Verzögerungssatz untergebracht ist, der an seinem dem Anzünder zugewandten Ende mit einem Anfeuerungssatz und an seinem anderen Ende mit einem Abfeuerungssatz versehen ist. Der Abfeuerungssatz dient dazu, eine das Schlagstück fixierende Schraubenmutter aufzuschmelzen, so daß sich dieses unter Federeinwirkung nach vorn bewegen kann. Angaben über die Art des Einbringens der Sätze in die Hülse sind nicht gemacht.

Der Erfindung liegt die Aufgabe zugrunde, das Verfahren zum Herstellen eines Zündelementes entsprechend dem Oberbegriff des Anspruchs 1 so zu verbessern, daß das Fortschreiten der Reaktionszone in dem Zündelement noch sicherer, auch unter erschwerten äußeren Bedingungen gewährleistet ist.

Diese Aufgabe wird entsprechend den im Kennzeichen des Anspruchs 1 angegebenen Maßnahmen gelöst. Durch dieses erfindungsgemäße Herstellungsverfahren wird die zuverlässige Reaktionsübertragung an den kritischen Grenzflächen zwischen pyrotechnischen Sätzen mit unterschiedlichen physikalischen Eigenschaften auch unter erschwerten Bedingungen wie z.B. eine sehr hohe Rotation des Zündelementes, tiefe Temperaturen, Vibrationen, Stöße od. dgl. erzielt.

Zwischen den schichtweise aufgebauten Sätzen in einem Zündelement kommt es zu sprungartigen Änderungen der physikalischen Eigenschaften, insbesondere ändert sich die Reaktionsgeschwindigkeit sehr erheblich; in einem hochempfindlichen Anzündsatz kann sie in der Größenordnung 500 mm/s liegen; im Verzögerungssatz ist die Ausbreitungsgeschwindigkeit im Bereich 0,7 bis 1 mm/s; in dazwischen geschalteten Übertragungssätzen liegt sie üblicherweise zwischen 30 und 200 mm/s. Es hat sich gezeigt, daß die Übertragung des Reaktionsprozesses vor allem an solchen Grenzflächen zu Schwierigkeiten führen kann, wo die Reaktionsgeschwindigkeit des Verzögerungssatzes nicht mehr so hoch ist, d.h. die Ausbreitungsgeschwindigkeit der Reaktionswelle schon relativ klein ist, daß also insbesondere Störungen beim Übergang zum Verzögerungssatz auftreten. Wenn sich in den ersten Verzögerungssatz einer Verzögerungsstrecke der Mittenbereich des den Verzögerungssatz anzündenden Übertragungssatzes hineinwölbt, ergibt sich am deutlichsten eine Erhöhung der Zuverlässigkeit.

Die mittige Aufwölbung des die Verzögerungsstrecke anzündenden Satzes ist bevorzugt kegelförmig; sie kann aber auch vorzugsweise einer Kugelabschnittsfläche entsprechen. Sie wird bestimmt durch das Werkzeug, mit dem der Anzündsatz in die zylindrische Hülse gepreßt wird. Dabei zeigt sich, daß es technisch besonders günstig sein kann, wenn der Mittenflächenbereich kugelig abgerundet und die Seitenbereiche kegelstumpfähnlich sind.

Die erfindungsgemäße Ausgestaltung des Übergangs zwischen dem die Verzögerungsstrecke anzündenden Satz und dem ersten Verzögerungssatz ist nicht nur auf die oben beschriebenen geometrische Form zurückzuführen, sondern hängt entscheidend davon ab, daß die gewölbte Grenzfläche über den gesamten Querschnitt reicht. In der FR-A-2 151 495 ist der Anzündsatz des Treibsatzes eines Raketenmotors beispielsweise auch u.a. kegelförmig, die Grenzfläche zwischen Anzündsatz und Treibsatz überdeckt jedoch nicht den gesamten Querschnitt der Treibladung. Bei dem erfindungsgemäßen Verfahren würde eine derartige Geometrie der Grenzfläche nicht zum zuverlässigen Funktionieren - Übertragen der Reaktion des Übertragungssatzes auf den Verzögerungssatz - führen.

Im Gegensatz zur FR-A-2 151 495 müssen bei dem erfindungsgemäßen Zündelement zuerst der Anzündsatz, dann vorzugsweise wenigstens ein Übertragungssatz und danach der wenigstens eine Verzögerungssatz eingeladen werden, wobei der Anzündsatz bzw. - falls vorhanden - der Übertragungssatz und bei mehreren Verzögerungssätzen nach Anspruch 2 bevorzugt auch noch der erste Verzögerungssatz mit einem Preßstift konkaver Preßfläche verdichtet werden. Nur durch dieses an sich ungewöhnliche Fertigungsverfahren wird die zuverlässige Reaktionsübertragung vom Anzündsatz bzw. Übertragungssatz auf den Verzögerungssatz erzielt.

Der Kern der Erfindung liegt also in einer Verbesserung des Übergangs zwischen dem Anzündsatz und dem Verzögerungssatz. Die geometrische Ausbildung des den Verzögerungssatz bzw. den ersten von mehreren Verzögerungssätzen anzündenden Satzes leistet den größten Beitrag zur Erhöhung der Sicherheit. Dabei ist der die Verzögerungsstrecke anzündende Satz entweder von vornherein ein langsam brennender Anzündsatz oder es sind, besonders bevorzugt, zwischen dem Anzündsatz und der Verzögerungsstrecke gemäß Anspruch 3 wenigstens zwei Übertragungssätze vorhanden, wobei wenigstens der Mittenbereich des in Verzögerungsstrecke anzündenden Satzes in den ersten Verzögerungssatz hineinragt.

Die erfindungsgemäße Umgestaltung des Übergangsbereichs zwischen dem die Verzögerungsstrecke anzündenden Satz und dem ersten Verzögerungssatz, der "schwierigsten" Stelle innerhalb eines Zündelementes, wo es vor allem dann zu einem Versagen kommt, wenn weitere erschwerende Zusatzanforderungen, wie z.B. ein hoher Drall, dazukommen, läßt sich durch die Aufteilung des Übertragungssatzes in zwei oder mehr Sätze unterstützen, wodurch es möglich wird, die relativ großen Sprünge in der Reaktionsgeschwindigkeit im Anzünd- und Verzögerungssatz zu verkleinern. Die Auswahl der Stoffe für die aufgeteilten Übertragungssätze steht im wesentlichen unter dem Gesichtspunkt, daß die Sprünge in den physikalischen Eigenschaftswerten an den Grenzflächen kleiner werden. Eine solche Maßnahme steigert die Zuverlässigkeit des Zündelements. Die Aufteilung des Übertragungssatzes in zwei oder mehrere Sätze mit sich in kleineren Sprüngen ändernden Eigenschaften kann es darüber hinaus möglich machen, daß der Verzögerungssatz Eigenschaften haben kann, die an sich noch mehr erwünscht sind, wie beispielsweise eine noch kleinere Reaktionsgeschwindigkeit, ein solches Material für den Verzögerungssatz aber bisher deswegen nicht in Frage kam, weil sonst der Übergang vom Anzündsatz zum Verzögerungssatz noch problematischer, weil zu verschieden, geworden wäre.

Eine weitere Verbesserung wird erreicht, wenn die sonst bekannten planparallelen Übertragungsbereiche zwischen den einzelnen Verzögerungssätzen gemäß Anspruch 4 verändert werden. Besonders bevorzugt ist dabei eine Änderung des Bereichs zwischen dem ersten und zweiten Verzögerungssatz. Die einzelnen Verzögerungssätze sind normalerweise chemisch und physikalisch gleichartig. Die Verzögerungsstrecke ist nur aus herstellungstechnischen Gründen in mehrere Sätze unterteilt. Es bedeutet praktisch keinen Mehraufwand, wenn die in Detonationsrichtung vordere Seite des ersten Verzögerungssatzes auch aufgewölbt ist, was mit dem gleichen Werkzeug erfolgen kann. Es wird mit dieser Maßnahme eine weitere Verbesserung der Zuverlässigkeit beobachtet.

Die Erfindung ist in der Zeichnung dargestellt und weiter beispielhaft beschrieben.
Die Figur zeigt einen Schnitt durch ein Zündelement mit detonativem Ausgang.

Das Zündelement besteht aus einer zylindrischen Hülse 1 mit einem Außendurchmesser von 5 mm und einer Länge von 17 mm. In Richtung des Fortschritts der Detonationszone gesehen - in der Zeichnung von unten nach oben - besteht die erste Schicht 2, dem Anzündsatz, aus einem empfindlichen Friktionssatz hoher Reaktionsgeschwindigkeit, der mit einer Anstichnadel angezündet wird, und in dem die Reaktionszone mit einer Geschwindigkeit von ca. 500 mm/s fortschreitet.

Das Zündelement ist für relativ lange Verzögerungszeiten - größenordnungsmäßig 10 s - ausgelegt. In der Verzögerungsstrecke liegt die Reaktionsgeschwindigkeit unter 0,8 mm/s. Fertigungsbedingt besteht die Verzögerungsstrecke aus vier chemisch und physikalisch gleichartigen Sätzen 3, 4, 5, 6. Die Übertragungsstrecke besteht hier aus zwei Sätzen 7, 8, die sich in der chemischen Zusammensetzung unterscheiden und die so aufeinander abgestimmt sind, daß die Stufen der Eigenschaftswerte an den Grenzflächen möglichst klein sind.

In diesem Beispiel ist zweimal beim Übergang zwischen den Sätzen von der erfindungsgemäßen Gestaltung des Übergangsbereichs bzw. der Gestaltung der Bodenfläche der üblicherweise zylindrischen Sätze Gebrauch gemacht. Als wichtigster Übergangsbereich wird die Fläche zwischen dem Übertragungssatz 8 und dem ersten Verzögerungssatz 3 angesehen. Darüber hinaus hat auch noch der Übergangsbereich von dem ersten Verzögerungssatz 3 zum zweiten Verzögerungssatz 4 die gleiche Form. Dieser zweite gewölbte Übergang wäre aufgrund der gleichen Zusammensetzung der Sätze 3 und 4 nicht unbedingt erforderlich. Es kommt jedoch bei der Pressung der vorderen Elementflächen auch noch zu einer besseren Verbindung zwischen dem Verzögerungssatz 3 und dem Übertragungssatz 8.

Der Ausgang des Zündelementes ist in bekannter Weise ausgeführt. An den letzten Verzögerungssatz 6 schließt sich eine Bleiazidladung 9 und an diese eine PETN-Ladung 10 an, die mit einem Aluminiumplättchen 11 abgedeckt ist. Die letzte Schicht 12 besteht aus einem Dichtungslack.

Bisher hat man bei einem Zündelement mit so langen Verzögerungszeiten, das als Detonator in Munition eingebaut ist, die mit 12 000 U/min und mehr rotiert, immer wieder ein Abreißen der Reaktion beobachtet. Mit Zündelementen, wie sie in der Figur dargestellt sind, wurden solche Versager selbst bei Rotationsgeschwindigkeiten von 17 000 U/min nicht mehr beobachtet. Auch die Anfälligkeit gegen Schocks und tiefe Temperaturen ist hier auffällig reduziert.

## Patentansprüche

1. Verfahren zur Herstellung eines Zündelementes, vorzugsweise mit langer Verzögerungszeit, mit einer zylindrischen Hülse (1) mit einem vorderen und einem hinteren Ende, in der schichtweise hintereinander wenigstens ein Anzündsatz (2) und eine Verzögerungsstrecke aus wenigstens einem Verzögerungssatz (3) angeordnet sind, der den Verzögerungssatz (3) anzündende Satz mit seinem Mittenbereich in den Verzögerungssatz (3) hineinragt und bei dem das vordere Ende der Hülse (1) als detonativer oder flammgebender Ausgang ausgebildet ist, **dadurch gekennzeichnet**, daß in die Hülse (1) von deren vorderen Ende her zuerst der wenigstens eine Anzündsatz (2) gegen das hintere Ende der Hülse (1), ggf. wenigstens ein Übertragungssatz (8) und danach die weiteren Sätze (3,4,5,6,9,10) eingepreßt werden und das Verpressen des den Verzögerungssatz (3) bzw. den ersten bei mehreren Verzögerungssätzen anzündenden Satzes (2,8) mit Hilfe eines Preßstiftes mit konkaver Preßfläche vorgenommen wird.

2. Verfahren nach Anspruch 1, **dadurch gekennzeichnet**, daß zusätzlich wenigstens auch der Verzögerungssatz (3) bzw. der erste bei mehreren Verzögerungssätzen mit einem Preßstift mit konkaver Preßfläche verpreßt wird.

3. Zündelement, hergestellt nach dem Verfahren gemäß Anspruch 1 oder 2, **dadurch gekennzeichnet**, daß der den Verzögerungssatz (3) bzw. ersten Verzögerungssatz (3) der Verzögerungsstrecke (3, 4, 5, 6) anzündende Satz ein zwischen dem Anzündsatz (2) und dem Verzögerungssatz (3) angeordneter mit seinem Mittenbereich in den Verzögerungssatz (3) hineinragender Übertragungssatz (8) ist und daß zwischen dem Anzündsatz (2) und dem Übertragungssatz (8) mindestens ein weiterer Übertragungssatz (7) angeordnet ist und die Übertragungssätze (7, 8) aus solchen Komponenten aufgebaut sind, daß die Sprünge der Eigenschaftswerte, insbesondere die Reaktionsgeschwindigkeit, an den Grenzflächen der aufeinandergepreßten Sätze (2, 7, 8) bzw. des Verzögerungssatzes (3) kleiner werden.

4. Zündelement nach Anspruch 3, **dadurch gekennzeichnet**, daß wenigstens der erste Verzögerungssatz (3) der Verzögerungsstrecke (3, 4, 5, 6) mit seinem Mittenbereich in den nächsten Verzögerungssatz (4) hineinragt.

## Claims

1. Method for the production of an initiator, preferably with long delay time, the initiator having a cylindrical casing (1) with a forward and a rear end, in which at least one ignition charge (2) and a delay section formed of at least one delay charge (3) are arranged as layers behind one another, the charge igniting the delay charge (3) extending with its central region into the delay charge (3), and in which the forward end of the casing (1) is formed as detonative or flame generating outlet, **characterised in that** the at least one ignition charge (2) is initially pressed into the casing (1) from its forward end against the rear end of the casing (1), or at least a transmission charge (8), and, afterwards, the further charges (3, 4, 5, 6, 9, 10) are pressed in, and the compressing of the charge (2, 8) igniting the delay charge (3) or the first delay charge when there are several delay charges is achieved with the assistance of a pressing rod with concave pressing surfaces.

2. Process according to claim 1, **characterised in that**, additionally, at least the delay charge (3) too, or the first delay charge when there are several delay charges, is compressed with a pressing rod with concave pressing surface.

3. Initiator produced according to the process of claim 1 or 2, **characterised in that** the charge igniting the delay charge (3) or first delay charge (3) of the delay section (3, 4, 5, 6) is a propagation charge (8) extending with its central region into the delay charge (3) and arranged between the ignition charge (2) and the delay charge (3) and that between the ignition charge (2) and the propagation charge (8) there is arranged at least one further propagation charge (7) and the propagation charges (7, 8) are built up from components such that the discontinuities in the properties, in particular the speed of reaction, are less at the boundary surfaces of the charges (2, 7, 8) or the delay charge (3) pressed onto one another.

4. Initiator according to claim 3, **characterised in that** at least the first delay charge (3) of the delay section (3, 4, 5, 6) extends with its central region into the next delay charge (4).

## Revendications

1. Procédé de fabrication d'un allumeur, de préférence à retard de longue durée, comportant une enveloppe cylindrique (1) avec une extrémité antérieure et une extrémité postérieure dans laquelle sont disposées en couches successives au moins une charge d'allumage (2) et une ligne de retard formée d'au moins une charge retardatrice (3), la charge d'allumage qui met à feu la charge retardatrice (3) pénétrant par sa partie centrale dans ladite charge retardatrice (3) et l'extrémité antérieure du fourreau (1) étant agencée sous forme de sortie à à détonation ou de sortie de flamme, caractérisé par le fait que l'on introduit avec pression dans l'enveloppe (1) depuis l'extrémité antérieure de celle-ci jusqu'à son extrémité postérieure tout d'abord la charge d'allumage (2) au nombre d'au moins une, éventuellement au moins une charge relais (8), puis les autres charges (3, 4, 5, 6, 9, 10) et que l'on procède au tassement de la charge (2, 8) d'allumage de la charge retardatrice (3), ou de la première charge retardatrice dans le cas de plusieurs charges retardatrices, au moyen d'un piston de tassement à surface frontale concave.

2. Procédé selon la revendication 1, caractérisé par le fait qu'en outre on tasse avec un piston de tassement à surface frontale concave au moins la charge retardatrice (3) ou la première charge retardatrice dans le cas de plusieurs charges retardatrices.

3. Allumeur fabriqué conformément au procédé selon la revendication 1 ou la revendication 2, caractérisé par le fait que la charge d'allumage de la charge retardatrice (3) ou de la première charge retardatrice de la ligne de retard (3, 4, 5, 6) est constituée par une charge relais (8) qui est disposée entre la charge d'allumage (2) et la charge retardatrice (3) et pénètre par sa partie centrale dans ladite charge retardatrice (3), et par le fait qu'au moins une charge relais (7) supplémentaire est disposée entre la charge d'allumage (2) et la charge relais (8) et que les charges relais (7, 8) sont constituées de composants tels que les écarts entre les caractéristiques, en particulier la vitesse de réaction, diminuent au niveau des interfaces des charges pressées les unes contre les autres (2, 7, 8) ou de la charge retardatrice (3).

4. Allumeur selon la revendication 3, caractérisé par le fait qu'au moins la première charge retardatrice (3) de la ligne de retard (3, 4, 5, 6,) pénètre par sa partie centrale dans la charge retardatrice (4) suivante.
